# EUROPÄISCHE PATENTSCHRIFT

(11) **EP 0 153 702 B1**
(45) Veröffentlichungstag und Bekanntmachung des Hinweises auf die Patenterteilung: **07.09.1988**
(21) Anmeldenummer: 85101891.1
(22) Anmeldetag: 21.02.1985
(51) Int. Cl.: E04G 21/22, E04C 2/04

(54) **Halbautomatische Versetzeinrichtung für Bausteine**
Semi-automatic handling device for building blocks
Dispositif de manutention semi-automatique pour briques

(30) Priorität: 25.02.1984 DE 3406965
(43) Veröffentlichungstag der Anmeldung: 04.09.1985
(73) Patentinhaber: SÜBA-Cooperation Gesellschaft für Bauforschung, Bauentwicklung und Franchising mbH, 68766 Hockenheim (DE)
(72) Erfinder: Ambrosch, Adolf, D-6109 Weiterstadt 1 (DE); Reymann, Wolfgang, D-6832 Hockenheim (DE)
(74) Vertreter: Brommer, Hans Joachim, Dr.-Ing.

(56) Entgegenhaltungen:
- DE-A- 2 406 588
- DE-A- 2 646 591
- US-A- 3 438 171

## Beschreibung

Die Erfindung betrifft eine Vorrichtung zum halbautomatischen Versetzen von Bausteinen zur Vorfertigung von Wandelementen längs einer Montagewand mittels eines hierzu parallel verfahrbaren, zumindest die Bausteine und die Bedienungsperson tragenden Arbeitswagens.

Eine derartige Vorrichtung ist durch die DE-A-3 036 539 bekannt. Ihr Vorteil besteht darin, daß das Wandelement aus Mauersteinen hochgemauert wird, die sich gegenüber Beton durch wesentlich besseres Isolierungs- und Klimatisierungsverhalten auszeichnen und daß die fertigungsbedingten Höhenschwankungen des gemauerten Wandteiles durch ein .oben angegossenes Betonauflager ausgeglichen werden, so daß man einen planen oberen Wandabschluß in genau vorgegebener Höhe erhält, auf den unmittelbar die Deckenplatten aufgelegt werden können. Die bisher notwendigen Rüst- und Schaltungsarbeiten auf der Baustelle konnten dadurch entfallen.

Außerdem ist durch die DE-A-2406588 eine Bausteinmauermaschine bekannt, bei der die Bausteine nicht längs einer Montagewand, sondern frei hochgemauert werden. Dabei wird ein selbstfahrender Arbeitswagen verwendet, der ein Mörtelsilo mit Pumpe und eine verschwenkbare und höhenverstellbare Greifzange zum Setzen der Steine aufweist. Die Mörtelzuführung erfolgt mit Hilfe einer Hydraulikeinheit, mit der die Mörteldüse in die gewünschte Position verschwenkt werden kann.

Der vorliegenden Erfindung liegt die Aufgabe zugrunde, die eingangs beschriebene Einrichtung dahingehend zu verbessern, daß das Versetzen der Bausteine und insbesondere das Aufbringen der Mörtelschicht weiter rationalisiert wird, wobei die Handwerker von den körperlich anstrengenden Tätigkeiten entlastet werden sollen.

Diese Aufgabe wird erfindungsgemäß durch die Merkmale des Patentanspruches 1 gelöst.

Durch die erfindungsgemäße Ausbildung des Arbeitswagens, insbesondere durch die Verbindung der Mörtelleitung mit der Führungsvorrichtung für die Greifzange ergibt sich der Vorteil, daß die Mörtelzuführung zugleich mit dem Baustein an die richtige Position gebracht wird. Der Gewichstausgleich der Mörtelleitung und des ihn tragenden Armes führt zu einer weiteren Entlastung des Handwerkers. Er braucht lediglich die Greifzange, die zweckmäßig selbstöffnend bzw. - schließend ist, am Baustein ansetzen, hochfahren und zur Montagewand herüberschwenken und dann den Stein in die Setzposition abzulassen. Das anschließende Heranziehen der Mörtelleitung wird durch die auf sie einwirkende Gewichtskompensation sehr erleichtert. Sie gestattet es, daß die Zuleitung des Mörtels über einen U-förmigen Bogen von oben erfolgt, wobei die Gegenkraft zweckmäßig so bemessen ist, daß sie das Ende des Mörtelschlauches in einer oberen Position hält, in der das Setzen der Steine nicht behindert wird.

Die konstruktive Ausgestaltung erfolgt zweckmäßig in der Form, daß die Führungsvorrichtung für die Greifzange und die Mörtelleitung aus einem am Arbeitswagen montierten, vertikalen Mast, einem daran horizontal schwenkbar gelagerten Ausleger und einer an diesem Ausleger verfahrbaren, die Greifzange tragenden Laufkatze besteht, wobei mit dem Ausleger auch der höhenverstellbare Arm für die Mörtelleitung verbunden ist. Dadurch braucht die Bedienungsperson lediglich eine Schwenkbewegung am Ausleger durchzuführen, um den von der Greifzange festgehaltenen Baustein wie auch um das Ende der Mörtelleitung an die Montagewand zu bringen. Durch eine Kugellagerung des Auslegers am oberen Ende des Mastes ist sichergestellt, daß diese Schwenkbewegung mühelos vonstatten geht.

Außerdem empfiehlt es sich, daß der Schlauch über mehrere Rollen verschiebbar an seinem Arm geführt ist. Dadurch ist seine Höheneinstellung bequem möglich.

In Weiterbildung des Erfindungsgedankens hat es sich als günstig erwiesen, daß der Arbeitswagen zwei beidseits des Mastes positionierte Rollenbahnen zur Steinlagerung aufweist und die Rollenbahnen ein leichtes Gefälle in Richtung zur Montagewand aufweisen. Die beidseitige Steinlagerung hat den Vorteil, daß der Schwenkbereich des Auslegers optimal ausgenützt werden kann, während das Gefälle der Rollenbahnen sicherstellt, daß die Steine immer nach vorn zur Montagewand hin rollen, so daß sie immer spaltenweise von vorn abgenommen werden können.

Die Steuerung des Mörtelpumpenantriebes und der Hubbewegungen der Greifzange sowie ggf. auch der Fahrbewegungen des Arbeitswagens erfolgt zweckmäßig durch an der Greifzange angeordnete Schalter, da die Bedienungsperson ohnehin die Greifzange in der Hand hält. Selbstverständlich läßt sich die Erfindung jedoch auch mit einer anders positionierten Steuerung realisieren.

Weitere Merkmale und Vorteile des Anmeldungsgegenstandes ergeben sich aus der nachfolgenden Beschreibung eines Ausführungsbeispieles anhand der Zeichnung ; dabei zeigt :
Fig. 1 eine Seitenansicht der Versetzeinrichtung ;
Fig. 2 eine Draufsicht auf die Versetzeinrichtung von oben und
Fig. 3 eine vergrößerte Darstellung der Führungsvorrichtung für die Greifzange und die Mörtelleitung.

Im Ausführungsbeispiel läuft der Arbeitswagen 1 ebenerdig auf gleichbleibender Höhe, während die Montagewand 2, längs der die Mauersteine hochgemauert werden sollen, entsprechend dem Baufortschritt jeweils im Takt um eine Mauersteinhöhe abgesenkt wird, so daß die jeweils oberste Mauersteinlage des Wandelementes immer auf gleicher Höhe liegt. Die Bedienungsperson steht auf dem Schienenniveau des Arbeitswagens 1 zwischen diesem und der Montagewand 2, also in griffgünstiger Position zur Greifzange 12 wie auch zur jeweiligen oberen Mauersteinlage des Wandelementes.

Selbstverständlich kann stattdessen jedoch auch mit einer festen Montagewand und einem Arbeitswagen in Form einer Hebebühne gearbeitet werden, wie in der eingangs zitierten Offenlegungsschrift beschrieben.

Wie Fig. 2 zeigt, befindet sich auf dem Arbeitswagen 1 ein Silo 3 für Mörtel oder entsprechende Bindemittel und drei mit Abstand nebeneinander angeordnete Rollenbahnen 4, 5 und 6 zur Stapelung von Bausteinen befinden sich ebenso auf dem Arbeitswagen 1. Auf den Rollenbahnen 4 und 5 werden bevorzugt die Normalbausteine, auf der Rollenbahn 6 die Sonderbausteine gestapelt.

Zwischen den mittleren Rollenbahnen 4 und 5 ragt ein Mast 7 hoch. Er trägt die Führungsvorrichtung für die Greifzange und die Mörtelzuführung. Dazu befindet sich an seinem oberen Ende ein Drehlager für einen Ausleger 8, der horizontal um die Säule 7 verschwenkbar ist. Auf dem Ausleger 8 ist eine Laufkatze 9 mittels eines Schlittens 9a, der die Laufräder und eine Seilrolle 10 trägt, horizontal verschiebbar geführt. An ihrem Seil 11 ist eine selbstklemmende und selbstlösende Greifzange 12 montiert. Diese Greifzange weist an ihrem unteren Ende zwei Klemmbacken 12a und 12b auf, die beim Hochziehen des Seiles 11 in an sich bekannter Weise den dazwischen befindlichen Baustein zusammendrücken und festhalten. Läßt beim Absetzen des Steines der Seilzug wieder nach, so wird die Anpressung aufgehoben und die Greifzange 12 kann vom Stein abgenommen werden.

Des weiteren trägt der Ausleger 8 an einer vertikalen Schiene 13 einen Arm 14, der über einen Schlitten 14a vertikal verschiebbar in der Schiene 13 geführt ist. Dieser Arm 14 weist drei längs eines Bogens angeordnete Rollen 15, 16 und 17 auf, über die ein Mörtelschlauch 18 läuft. Der Mörtelschlauch 18 ist an den Ausgang der Mörtelpumpe 3a des Mörtelsilos 3 angeschlossen, . er läuft durch den hohl ausgebildeten Mast 7 hindurch und läuft in einem auf dem Kopf stehenden U-Bogen aus.

Außerdem greift an dem Arm 14 über eine Umlenkrolle 19 ein Seilzug 20 an, der durch ein Gewicht 21 belastet ist. Dieses Gewicht ist so bemessen, daß es dem mit Mörtel gefüllten Schlauch 18 und dem Arm 14 etwa das Gleichgewicht hält, vorzugsweise den Arm 14 in die gezeichnete obere Endstellung hochzieht.

Damit das freie Ende des Mörtelschlauches 18 nicht zu sehr hin- und herpendelt, ist es in einer Öffnung am freien Ende des Auslegers 8 geführt. Wird das Schlauchende durch diese Öffnung nach unten gezogen, so rollt der Schlauch auf den Rollen 15,16 und 17 ab und drückt dabei den Arm 14 unter Hochheben des Gewichtes 21 nach unten. Die untere Extremstellung des Mörtelschleuches 18 ist strichpunktiert in Fig. 1 sichtbar.

Es liegt im Rahmen der Erfindung, anstelle der Laufkatze 9 und der Seilverbindung 11 einen teleskopartig verlängerbaren Hubarm für das Auf-und Abbewegen der Greifzange 12 zu verwenden. Der Antrieb dieses Hubsames erfolgt elektromotorisch, seine Verschiebung auf dem Ausleger 8 von Hand, ebenso wie bei der Laufkatze 9. Ebenso kommen auch andere Konstruktionen für die Hubbewegung der Greifzange 12 in Betracht.

Die gesamte Steuerung des Arbeitswagens 1, d. h. seine Fahrgeschwindigkeit (vorwärts/rückwärts, langsam/schnell), die Auf- und Abbewegung der Greifzange 12 über die Seilwinde der Laufkatze 9 und schließlich die Mörtelförderung über die Pumpe 3a erfolgt über ein gemeinsames Schaltpult, beispielsweise durch einen Windrosenschalter 22 am Arbeitswagen oder durch entsprechende Scheiter 23 an der Greifzange 12. Die zuletzt genannte Möglichkeit bietet den Vorteil der Einhandbedienung, da die Bedienungsperson dann die wesentlichen motorischen Bewegungsvorgänge mit derselben Hand steuern kann, mit der auch das Verschwenken des Auslegers 8 erfolgt. Um das Verschwenken und insbesondere das Positionieren der Greifzange zu erleichtern, ist sie mit seitlichen Griffen 12c und 12d versehen. Damit läßt sich der Ausleger wie auch die Laufkatze bequem in die gewünschte Stellung bringen.

## Patentansprüche

1. Vorrichtung zum halbautomatischen Versetzen von Bausteinen zur Vorfertigung von Wandelementen längs einer Montagewand mittels eines hierzu parallel verfahrbaren, zumindest die Bausteine und die Bedienungsperson tragenden Arbeitswagens, dadurch gekennzeichnet, daß der Arbeitswagen (1) selbstfahrend ausgebildet ist, ein Mörtelsilo (3) mit Pumpe (3a) und eine oberhalb Kopfhöhe geführte, höhenverstellbare Greifzange (12) aufweist, mittels der die Bausteine vom Arbeitswagen (1) zu der gewünschten Setzposition an der Montagewand (2) überführbar sind und daß eine Führungsvorrichtung für die Greifzange (12) über einen höhenverstellbaren Arm (14) auch eine an das Silo (3) angeschlossene Mörtelleitung (18) trägt, deren Ausgang höhenverstellbar ist, wozu der Arm (14) mitsamt der als Schlauch ausgebildeten Mörtelleitung (18) von einer deren Gesamtgewicht zumindest kompensierenden Gegenkraft (21) beaufschlagt ist.

2. Vorrichtung nach Anspruch 1, dadurch gekennzeichnet, daß die Führungsvorrichtung für die Greifzange (12) aus einem vertikalen Mast (7), einem daran horizontal schwenkbar gelagerten Ausleger (8) und einer am Ausleger frei verschiebbaren, die Greifzange (12) tragenden Laufkatze (9) besteht.

3. Vorrichtung nach Anspruch 1 oder 2, dadurch gekennzeichnet, daß der Schlauch (18) über Rollen (15-17) verschiebbar an dem Arm (14) geführt ist.

4. Vorrichtung nach Anspruch 3, dadurch gekennzeichnet, daß der Arm (14) in einer mit dem Ausleger (8) verbundenen Vertikalführung (13) gelagert ist.

5. Vorrichtung nach einem der vorhergehenden Ansprüche, dadurch gekennzeichnet, daß der Arbeitswagen (1) zwei beidseits des Mastes (7) positionierte Rollenbahnen (4, 5) zur Steinlagerung aufweist und die Rollenbahnen (4, 5) ein leichtes Gefälle zur Montagewand (2) aufweisen.

6. Vorrichtung nach einem der vorhergehenden Ansprüche, dadurch gekennzeichnet, daß zumindest die Steuerung des Mörtelpumpenantriebes (3a) und der Hubbewegungen der Greifzange (12) durch an der Greifzange (12) angeordnete Schalter (23) erfolgt.

## Claims

1. A device for the semi-automatic handling of building blocks for the prefabrication of wall elements along an assembly wall by means of a working vehicle which can be driven parallel to the assembly wall and which carries at least the building blocks and the operator, characterised in that the working vehicle (1) is self-driven, comprises a mortar silo (3) having a pump (3a) and comprises height-adjustable gripping tongs (12) which are guided above head-height and by means of which the building blocks can be transferred from the working vehicle (1) to the desired placement position on the assembly wall (2), and in that a guiding device for the gripping tongs (12) also supports via a heightcadjustable arm (14) a mortar line (18) connected to the silo (3), the outlet of which mortar line is height-adjustable, to which end the arm (14) together with the mortar line (16) formed as a tube is acted upon by an opposing force (21) which at least counterbalances the overall weight of the former.

2. A device according to claim 1, characterised in that the guiding device for the gripping tongs (12) comprises a vertical mast (7), a jib (8), which is mounted on the mast so as to be horizontally displaceable, and a trolley (9), which is freely displaceable on the jib and which supports the gripping tongs (12).

3. A device according to claim 1 or 2, characterised im that the tube (16) is displaceably guided on the arm (14) over rollers (15-17),

4. A device according to claim 3, characterised in that the arm (14) is mounted in a vertical guide (13) which is connected to the jib (8),

5. A device according to any one of the preceding claims, characterised in that the working vehicle (1) comprises two roller tracks (4, 5) arranged on both sides of the mast (7) for storing blocks, and the roller tracks (4, 5) comprise a slight incline towards the assembly wall (2),

6. A device according to any one of the preceding claims, characterised in that at least the control of the mortar pump drive (3a) and the lifting movement of the gripping tongs (12) is effected by means of switches (23) arranged on the gripping tongs (12).

## Revendications

1. Appareillage pour le transfert semi-automatique de parpaings en vue d'une préfabrication d'éléments de paroi le long d'une paroi de montage au moyen d'un wagonnet de travail déplaçable parallèlement à cette paroi et portant au moins les parpaings et l'ouvrier, caractérisé en ce que le wagonnet de travail (1) est agencé de façon à être automobile et porte un silo à mortier (3) avec une pompe (3a) ainsi qu'une pince de manipulation (12) guidée au-dessus de la hauteur de la tête de l'ouvrier, réglable en hauteur et à l'aide de laquelle les parpaings peuvent être transférés du wagonnet de travail (1) jusque dans la position désirée de mise en place sur la paroi de montage (2), et en ce qu'un dispositif de guidage de la pince de manipulation (12) porte, par l'intermédiaire d'un bras (14) réglable en hauteur, également un conduit à mortier (18) relié au silo (3) et dont la sortie est réglable en hauteur, le bras (14) étant alors sollicité en même temps que le conduit à mortier 18 agencé sous forme d'un flexible par une force antagoniste (21) compensant au moins leur poids total.

2. Appareillage selon la revendication 1, caractérisé en ce que le dispositif de guidage de la pince de manipulation (12) se compose d'un mât vertical (7), d'une flèche (8) montée sur celui-ci de façon à pouvoir pivoter horizontalement et .d'un engin de levage (8) pouvant librement se déplacer en translation sur la flèche et portant la pince de manipulation (12).

3. Appareillage selon une des revendications 1 ou 2, caractérisé en ce que le flexible (18) est guidé en translation sur le bras (14) par l'intermédiaire de galets (15-17).

4. Appareillage selon la revendication 3, caractérisé en ce que le bras (14) est monté dans un guide vertical (13) relié à la flèche (8).

5. Appareillage selon une des revendications précédentes, caractérisé en ce que le wagonnet de travail (1) comporte deux voies à rouleaux (4, 5) positionnées de chaque côté du mât (7) pour un stockage des parpaings et les voies à rouleaux (4, 5) sont pourvues d'une légère inclinaison vers le bas en direction de la paroi de montage (2).

6. Appareillage selon une des revendications précédentes, caractérisé en ce qu'au moins la commande de l'entraînement de la pompe à mortier (3a) et des mouvements de levage de la pince de manipulation (12) est effectuée par des commutateurs (23) installés sur la pince de manipulation (12).
